# EUROPÄISCHE PATENTSCHRIFT

(11) **EP 4 744 037 B1**
(45) Veröffentlichungstag und Bekanntmachung des Hinweises auf die Patenterteilung: **29.07.2026**
(21) Anmeldenummer: 24798383.6
(22) Anmeldetag: 18.10.2024
(51) Int. Cl.: G08G 5/22, G08G 5/26, G08G 5/32, G08G 5/53, G08G 5/56, G08G 5/57

(54) **FLUGLEITSYSTEM**
FLIGHT CONTROL SYSTEM
SYSTÈME DE CONTRÔLE DE VOL

(30) Priorität: 20.10.2023 AT 508522023
(43) Veröffentlichungstag der Anmeldung: 20.05.2026
(73) Patentinhaber: Frequentis AG, 1100 Wien (AT)
(72) Erfinder: GALLER, Stefan, New Market, MD 21774 (US)
(74) Vertreter: Wildhack & Jellinek Patentanwälte GmbH
(86) Internationale Anmeldenummer: PCT/AT2024/060412
(87) Internationale Veröffentlichungsnummer: WO 2025/081212

(56) Entgegenhaltungen:
- EP-A1- 3 648 375
- CN-A- 115 658 044
- US-A1- 2022 076 582
- US-A1- 2023 091 555

## Beschreibung

Die Erfindung betrifft ein Verfahren und ein Flugleitsystem zur Steuerung einer Vielzahl von autonomen Luftfahrzeugen gemäß dem Oberbegriff der unabhängigen Patentansprüche.

Aus dem Stand der Technik sind unterschiedliche Systeme zur gemeinsamen Steuerung von autonomen Luftfahrzeugen bekannt. Diese Luftfahrzeuge, zB Drohnen, werden insbesondere nicht von Piloten gesteuert und reagieren auf Steuerbefehle, die ihnen seitens eines Flugleitsystems übermittelt werden. Parallel dazu sind auch herkömmliche Flugleitsysteme bekannt, die den Luftverkehr mit Luftfahrzeugen regeln, die von Piloten gesteuert werden. Da beide Systeme sowohl unterschiedliche physische Kommunikationssysteme sowie unterschiedliche Steuerungsmechanismen verwenden, ist es problematisch, wenn sich im selben Luftraum sowohl autonome Luftfahrzeuge wie auch von menschlichen Piloten gesteuerte Luftfahrzeuge befinden.

In der CN 115658044 A wird im Zusammenhang mit der Luftverkehrskontrolle auch eine Einheit beschrieben, die als "proxy service" dient. Die Bezeichnung "Proxy-Service" stellt im Rahmen der Luftverkehrsüberwachung jedoch nicht auf eine konkrete Funktionalität ab, sondern stellt vielmehr eine netzwerktechnische Maßnahme dar, die eine Vermittlung zwischen einem Server und einem Client erlaubt. Die konkrete Vermittlungsfunktionalität des Proxy-Service variiert dabei stark.

In der Veröffentlichung US 2022/0076582 A1wird eine gemeinsame Überwachung von bemannten und unbemannten Luftfahrzeugen mittels einer einzigen Leiteinheit gelehrt. Es kommuniziert diese Leiteinheit über "communication systems" mit den bemannten Flugzeugen und über ein "UTM network" mit den unbemannten Flugzeugen. Eine Lösung, dass die Leiteinheit automatisiert Freigaben generiert, an die Luftfahrzeuge schickt und die Einhaltung dieser Freigaben und zugehöriger Bestätigungen überwacht, wird nicht angegeben.

Die US 2023/0091555 A1 offenbart ein System, das bei einer Gruppe von mehreren "assets" (gebildet durch Drohnen) den Ausfall einzelner oder mehrerer dieser Drohnen erkennt und den Ersatz der ausgefallenen Drohnen managt. Es kann dieses System neben den Drohnen Server und client terminals umfassen, die über Netzwerke mit den Drohnen kommunizieren. Nachteilig ist hier, dass das System nicht gleichzeitig "manned aircracft" und UTMs verwalten kann.

Die Erfindung hat zur Aufgabe, dieses Problem zu überwinden und ein Verfahren sowie ein Flugleitsystem zur Verfügung zu stellen, das die gemeinsame Nutzung desselben Luftraums sowohl durch autonome Luftfahrzeuge wie auch durch von menschlichen Piloten gesteuerte Luftfahrzeuge erlaubt.

Die Erfindung löst diese Aufgabe bei einem Flugleitsystem der eingangs genannten Art mit den kennzeichnenden Merkmalen des Patentanspruchs 1.

Eine im Regelfall besonders effiziente Kommunikation sieht vor, dass das Proxysystem dazu ausgebildet ist, die bei ihm am Kommunikationsinterface eingelangten Freigaben unmittelbar zu bestätigen, und insbesondere eine diesbezügliche Bestätigung über das Kommunikationsinterface an die Leiteinheit zu übermitteln.

Um das Absenden einer Negativmeldung und damit eine Belastung der Leiteinheit zu vermeiden, kann vorgesehen sein, dass das Proxysystem dazu ausgebildet ist, für den Fall, dass nach der Übermittlung einer Freigabe für das weitere Luftfahrzeug über den Kommunikationskanal oder einen weiteren Kommunikationskanal innerhalb einer Erinnerungszeitspanne keine Bestätigung seitens des weiteren Luftfahrzeugs beim Proxysystem einlangt, eine Erinnerung an die erteilte Freigabe an das weitere Luftfahrzeug über den Kommunikationskanal oder einen weiteren Kommunikationskanal zu übermitteln, wobei die Antwortfrist vorzugsweise kürzer ist als die Hälfte der vorgegebenen Zeitspanne, insbesondere einem ganzzahligen Teil der vorgegebenen Zeitspanne entspricht.

Um im Falle einer Negativmeldung und eine Belastung der Leiteinheit zu vermeiden, kann vorgesehen sein, dass das Proxysystem dazu ausgebildet ist für den Fall, dass nach der Übermittlung einer Freigabe für das weitere Luftfahrzeug über den Kommunikationskanal oder einen weiteren Kommunikationskanal innerhalb der vorgegebenen Zeitspanne keine Bestätigung seitens des weiteren Luftfahrzeugs beim Proxysystem einlangt, zusätzlich zur Negativmeldung auch eine Widerrufsmeldung der Freigabemeldung an das weiteren Luftfahrzeugs über den Kommunikationskanal oder einen weiteren Kommunikationskanal zu übermitteln.

Zur Verwendung von Sprechfunk mit bestehenden, von menschlichen Piloten gesteuerten Luftfahrzeugen kann vorgesehen sein, dass der Kommunikationskanal (42x, 42y, 42z) oder ein weiterer Kommunikationskanal (42'x, 42'y, 42'z), über den das Proxysystem (4x, 4y, 4z) und das weitere Luftfahrzeug in Datenkommunikation stehen, ein Sprechfunkkanal ist, wobei das automatisiertes Flugleitsystem über Sprechfunk-Sende- und Empfangsantennen verfügt,
- dass das Proxysystem dazu ausgebildet ist, die bei ihm über den Kommunikationskanal oder einen weiteren Kommunikationskanal eingehenden Sprachinformationen zu detektieren und mittels Spracherkennung in entsprechende Meldungen, insbesondere Bestätigungen, umzuwandeln, und über das Kommunikationsinterface weiterzuleiten, und
- dass das Proxysystem dazu ausgebildet ist, die bei ihm über das Kommunikationsinterface eingehenden Freigaben in Audio-Nachrichten umzuwandeln und über den Kommunikationskanal oder einen weiteren Kommunikationskanal aus Sprechfunkmeldungen an das weitere Luftfahrzeug zu übermitteln.

Zur Verbesserung des Lagebilds für einen menschlichen Piloten im Umfeld eines automatisierten Flugleitsystems kann vorgesehen sein, dass die Leiteinheit dazu ausgebildet ist, alle oder einzelne von der Leiteinheit ausgehenden und gegebenenfalls bei der Leiteinheit einlangenden Meldungen, insbesondere Freigaben, die im von der Leiteinheit überwachten Luftraum befindliche Luftfahrzeuge und andere weiteren Luftfahrzeuge betreffen, an das Proxysystem zu Informationszwecken zu übermitteln, und
- dass das Proxysystem dazu ausgebildet ist, auf Grundlage der bei ihm einlangenden Meldung ein für das weitere Luftfahrzeug, insbesondere dessen Piloten, verständliches und/oder ausführbares Informationssignal, vorzugsweise eine automatisiert generierte Sprechfunknachricht oder eine Textnachricht, zu erstellen und das Informationssignal über den Kommunikationskanal oder einen weiteren Kommunikationskanal an ihm zugeordnete weitere Luftfahrzeug weiter zu übermitteln.

Zur Ermöglichung menschlicher Kommunikation im Umfeld eines automatisierten Flugleitsystems kann vorgesehen sein, dass die Leiteinheit dazu ausgebildet ist, zu erkennen, wenn mehr als ein weiteres Luftfahrzeug mit ihm über ein Proxysystem in Datenkommunikation steht, und in diesem Fall
a) die Proxysysteme anzuweisen, die über die jeweiligen Kommunikationskanäle übermittelten einlangenden Daten oder Signale an die Leiteinheit weiterzuleiten, und
b) die so einlangenden weitergeleiteten Daten oder Signale an die übrigen Proxysysteme weiterzuleiten, vorzugsweise nur an solche Proxysysteme, die nicht mit dem Kommunikationskanal oder einem weiteren Kommunikationskanal in Kommunikationsverbindung stehen, über den die einlangenden Daten oder Signale übermittelt wurden, und

- wobei die die Proxysysteme dazu ausgebildet sind,
   a) auf Anweisung der Leiteinheit die über die jeweiligen Kommunikationskanäle übermittelten Daten oder Signale an die Leiteinheit weiterzuleiten, und
   b) die von der Leiteinheit an sie übermittelten Daten oder Signale über ihre jeweiligen Kommunikationskanäle oder ihre weiteren Kommunikationskanäle an die jeweils mit ihnen in Datenverbindung stehenden weiteren Luftfahrzeuge zu Informationszwecken weiterzuleiten.

Die Erfindung löst diese Aufgabe bei einem Verfahren der eingangs genannten Art mit den kennzeichnenden Merkmalen des Patentanspruchs 8.

Eine im Regelfall besonders effiziente Kommunikation sieht vor, dass das Proxysystem, die bei ihm am Kommunikationsinterface eingelangten Freigaben unmittelbar bestätigen, und insbesondere eine diesbezügliche Bestätigung über das Kommunikationsinterface an die Leiteinheit übermitteln.

Um das Absenden einer Negativmeldung und damit eine Belastung der Leiteinheit zu vermeiden, kann vorgesehen sein, dass das Proxysystem, für den Fall, dass nach der Übermittlung einer Freigabe für das weitere Luftfahrzeug über den Kommunikationskanal, oder einen weiteren Kommunikationskanal innerhalb einer Erinnerungszeitspanne keine Bestätigung seitens des weiteren Luftfahrzeugs beim Proxysystem einlangt, eine Erinnerung an die erteilte Freigabe an das weitere Luftfahrzeug über den Kommunikationskanal oder einen weiteren Kommunikationskanal übermittelt, wobei die Antwortfrist vorzugsweise kürzer ist als die Hälfte der vorgegebenen Zeitspanne, insbesondere einem ganzzahligen Teil der vorgegebenen Zeitspanne entspricht.

Um im Falle einer Negativmeldung und eine Belastung der Leiteinheit zu vermeiden, kann vorgesehen sein, dass das Proxysystem für den Fall, dass nach der Übermittlung einer Freigabe für das weitere Luftfahrzeug über den Kommunikationskanal oder einen weiteren Kommunikationskanal innerhalb der vorgegebenen Zeitspanne keine Bestätigung seitens des weiteren Luftfahrzeugs beim Proxysystem einlangt, zusätzlich zur Negativmeldung auch eine Widerrufsmeldung der Freigabemeldung an das weitere Luftfahrzeug über den Kommunikationskanal oder einen weiteren Kommunikationskanal übermittelt.

Zur Verwendung von Sprechfunk mit bestehenden, von menschlichen Piloten gesteuerten Luftfahrzeugen kann vorgesehen sein, dass über den Kommunikationskanal, zwischen dem Proxysystem und dem Luftfahrzeug Sprechfunkmeldungen ausgetauscht werden,
- dass das Proxysystem, die bei ihm über den Kommunikationskanal oder einen weiteren Kommunikationskanal eingehenden Sprachinformationen detektiert und mittels Spracherkennung in entsprechende Meldungen, insbesondere Bestätigungen, umwandelt, und über das Kommunikationsinterface weiterleitet, und
- dass das Proxysystem, die bei ihm über das Kommunikationsinterface eingehenden Freigaben in Audio-Nachrichten umwandelt und über den Kommunikationskanal oder einen weiteren Kommunikationskanal aus Sprechfunkmeldungen an das weitere Luftfahrzeug übermittelt.

Zur Verbesserung des Lagebilds für einen menschlichen Piloten im Umfeld eines automatisierten Flugleitsystems kann vorgesehen sein, dass die Leiteinheit, alle oder einzelne von der Leiteinheit ausgehenden und gegebenenfalls bei der Leiteinheit einlangenden Meldungen, insbesondere Freigaben, die im von der Leiteinheit überwachten Luftraum befindliche Luftfahrzeuge und andere weiteren Luftfahrzeuge betreffen, an das Proxysystem zu Informationszwecken übermittelt, und
- dass das Proxysystem auf Grundlage der bei ihm einlangenden Meldung ein für das weitere Luftfahrzeug, insbesondere dessen Piloten, verständliches und/oder ausführbares Informationssignal, vorzugsweise eine automatisiert generierte Sprechnfunknachricht oder eine Textnachricht, erstellt und das Informationssignal über den Kommunikationskanal oder einen weiteren Kommunikationskanal an ihm zugeordnete weitere Luftfahrzeug weiter übermittelt.

Zur Ermöglichung menschlicher Kommunikation im Umfeld eines automatisierten Flugleitsystems kann vorgesehen sein, dass die Leiteinheit, erkennt, wenn mehr als ein weiteres Luftfahrzeug mit ihm über ein Proxysystem in Datenkommunikation steht, und in diesem Fall
a) die Proxysysteme die über die jeweiligen Kommunikationskanäle oder die weiteren Kommunikationskanäle einlangenden Daten oder Signale an die Leiteinheit weiterleitet,
b) die Leiteinheit die so einlangenden weitergeleiteten Daten oder Signale an die übrigen Proxysysteme weiterleitet, wobei die Leiteinheit die bei ihr einlangenden Daten oder Signale vorzugsweise nur an solche Proxysysteme weiterleitet, die nicht mit dem Kommunikationskanal oder einem weiteren Kommunikationskanal in Kommunikationsverbindung stehen, über den die einlangenden Daten oder Signale übermittelt wurden,
c) die Proxysysteme die derart von der Leiteinheit weitergeleitete Daten oder Signale über die jeweiligen Kommunikationskanäle oder weiteren Kommunikationskanäle an die weiteren Luftfahrzeuge zu Informationszwecken weiterleiten.

Einzelne Ausführungsformen der Erfindung sowie Varianten und Weiterbildungen hiervon werden anhand der folgenden Zeichnungsfiguren näher dargestellt. Fig. 1 zeigt schematisch ein Flugleitsystem gemäß einer ersten Ausführungsform der Erfindung. Fig. 2a bis Fig. 2d zeigen den Datenaustausch zwischen einer Leiteinheit, einem Proxysystem und einem Luftfahrzeug in unterschiedlichen Fällen. Fig. 3 zeigt schematisch ein Flugleitsystem gemäß einer weiteren Ausführungsform der Erfindung, bei der mehrere von menschlichen Piloten gesteuerte Luftfahrzeuge von der Leiteinheit 3 kontrolliert werden.

In einer ersten Ausführungsform der Erfindung (Fig. 1) steht zur Überwachung eines Luftraums ein Flugleitsystem 10 zur Verfügung. Dieses umfasst eine Leiteinheit 3, deren Aufgabe es ist, den Luftverkehr vor allem autonome Luftfahrzeuge 1a, 1b, 1c, zu überwachen und zu steuern. Die Leiteinheit 3 kann zum Zweck der Steuerung der Luftfahrzeuge im Luftraum, Freigaben automatisiert generieren. Diese Freigaben erlauben dann den einzelnen Luftfahrzeugen die Durchführung von bestimmten Flugbewegungen oder Aktionen.

Die Leiteinheit 3 verfügt zu diesem Zweck über eine oder mehrere Kommunikationseinrichtungen 11, über die die Leiteinheit 3 mit den autonomen Luftfahrzeugen 1a, 1b, 1c in Datenverbindung steht. Dabei kann es sich beispielsweise digitale Funkanlagen handeln.

Für jedes der autonomen Luftfahrzeuge 1a, 1b, 1c stellt die Leiteinheit 3 über ein Kommunikationsinterface 3a, 3b, 3c zur Verfügung, über das die Leiteinheit 3 mit dem jeweiligen autonomen Luftfahrzeug 1a, 1b, 1c kommunizieren kann. Dieses Kommunikationsinterface 3a, 3b, 3c ist typischerweise ein Software-Interface, das von der Leiteinheit 3 angesprochen werden kann, um mit dem autonomen Luftfahrzeug 1a, 1b, 1c zu kommunizieren. Um die Datenkommunikation tatsächlich durchzuführen, werden die an die Kommunikationsinterfaces 3a, 3b, 3c gesendeten Daten an Kommunikationseinrichtungen 11a, 11b, 11c, beispielsweise Funkeinrichtungen, übermittelt und von diesen in Form von Funksignalen abgestrahlt. Diese Funksignale werden dann von den autonomen Luftfahrzeugen 1a, 1b, 1c empfangen und weiter verarbeitet. Die autonomen Luftfahrzeuge 1a, 1b, 1c sind darauf programmiert, den Anweisungen der Leiteinheit 3 zu folgen.

Die Kommunikation mit den autonomen Luftfahrzeugen 1a, 1b, 1c erfolgt bidirektional, dh die autonomen Luftfahrzeuge 1a, 1b, 1c können ebenfalls Funksignale abgeben, die von den Kommunikationseinrichtungen 11 empfangen werden. Die Kommunikationseinrichtung 11 ordnet die Funksignale dem betreffenden autonomen Luftfahrzeug 1a, 1b, 1c zu und stellt die übermittelten Daten am betreffenden Kommunikationsinterface 3a, 3b, 3c für das Flugleitsystem 10 zur Verfügung.

Die Leiteinheit 3 ist grundsätzlich dafür ausgelegt, nur autonome Luftfahrzeuge 1a, 1b, 1c zu steuern und zu kontrollieren. Zu diesem Zweck werden jeweils automatisiert generierte Freigaben Fa, Fb, ... zur Durchführung bestimmter Handlungen an die autonomen Luftfahrzeugen 1a, 1b, ... übermittelt. Bei diesen Freigaben kann es sich beispielsweise um die Freigabe zur Wahl einer bestimmten Flughöhe, Geschwindigkeit oder Flugroute, um eine Start- oder Landefreigabe oder um eine Freigabe zum Befahren bestimmter Rollbahnen (Taxi-Ways) auf einem Flughafen handeln.

Zur Bestätigung des Erhalts sowie zur Bekräftigung der Einhaltung dieser Freigaben Fa, Fb, ... senden die autonomen Luftfahrzeuge 1a, 1b, 1c Bestätigungsmeldungen Ba, Bb, ... an das Flugleitsystem 10 zurück, das diese Bestätigungen empfängt und an der Leiteinheit 3 über das betreffende Kommunikationsinterface 3a, 3b, 3c zur Verfügung stellt. Die Leiteinheit 3 hat auch die Aufgabe, die Einhaltung der zugesagten und bestätigten Freigaben zu überwachen. Zu diesem Zweck können unterschiedliche Technologien zum Einsatz kommen. Typischerweise ist die Leiteinheit 3 an ein System zur Erkennung der Positionen und Flugrichtungen der einzelnen autonomen Luftfahrzeuge 1a, 1b, 1c angeschlossen. Die Erkennung der Positionen und Flugrichtungen der autonomen Luftfahrzeuge 1a, 1b, 1c kann dabei auf unterschiedliche Weise erfolgen, beispielsweise mittels eines passiven Radarsystems, das die von den autonomen Luftfahrzeugen 1a, 1b, 1c abgegebenen Transpondersignale überwacht und daraus die Flugrouten errechnet. Alternativ können auch aktive Radartechnologien eingesetzt werden, um die Positionen von autonomen Luftfahrzeugen 1a, 1b, 1c zu ermitteln, die keine Transpondersignale abgeben.

Durch die Prüfung der Positionen und Flugrichtungen der autonomen Luftfahrzeugen 1a, 1b, 1c kann die Leiteinheit 3 laufend bzw ständig die Einhaltung der an die einzelnen autonomen Luftfahrzeugen 1a, 1b, 1c gewährten Freigaben überwachen. Hält sich ein autonomes Luftfahrzeug 1a, 1b, 1c nicht an die vorgegebenen Freigaben, detektiert die Leiteinheit 3 diesen Umstand aufgrund der Positionsermittlung. Darüber hinaus kann auch das autonome Luftfahrzeugen 1a, 1b, 1c selbst eine Negativmeldung Nb abgeben, wenn es im Einzelfall nicht dazu in der Lage ist, die entsprechend der erteilten Freigabe zu agieren. Die Leiteinheit 3 kann in diesem Fall dem betreffenden Luftfahrzeug entweder eine abweichende Freigabe übermitteln oder aber entsprechende Freigaben an die übrigen Luftfahrzeuge übermitteln, um insgesamt die Sicherheit des Luftverkehrs zu gewährleisten.

Da das Flugleitsystem 10 grundsätzlich dafür konzipiert wurde, mit autonomen, dh nicht von Menschen gesteuerten, Luftfahrzeugen 1a, 1b, 1c zu kommunizieren sowie deren Bewegungen im Luftraum zu koordinieren, verfügt das die Leiteinheit 3 über einheitliche digitale Kommunikationsinterfaces 3a, 3b, 3c zum Datenaustausch mit den Luftfahrzeugen 1a, 1b, 1c.

Damit das Flugleitsystem 10 auch weitere Luftfahrzeuge 2y mit menschlichen Piloten steuern kann, das nicht über ein solches digitales Interface verfügt, wird an das Kommunikationsinterface 3y des Flugleitsystems 10 ein Proxysystem 4y angeschlossen. Dieses Proxysystem 4y hat die Funktion, das von einem menschlichen Piloten gesteuerte Luftfahrzeug 2y an das Flugleitsystem 10 derart anzukoppeln, dass die Leiteinheit 3 das weitere von einem Piloten gesteuerte Luftfahrzeug 2y wie ein autonomes Luftfahrzeugen 1a, 1b, 1c wahrnimmt. Umgekehrt sorgt das Proxysystem 4y dafür dass sich die Leiteinheit 3 für den Piloten des Luftfahrzeug 2y wie eine herkömmliche Leiteinheit, zB ein Sprechfunk-Flugleitsystem mit einer Sprechfunkantenne 11y, darstellt. Dem Proxysystem 4y kommt somit eine Übersetzerfunktion zu, das eine Übersetzung zwischen der auf autonome Luftfahrzeuge 1a, 1b, 1c ausgerichteten Leiteinheit 3 und herkömmlichen von Menschen gesteuerten Luftfahrzeugen 2y vornimmt.

Um diese Übersetzerfunktion zwischen der Leiteinheit 3 und den von Menschen gesteuerten Luftfahrzeugen 2y zu ermöglichen, ist das Flugleitsystem 10 mit einer Anzahl von Proxysystemen 4x, 4y, 4z ausgestattet. Die Proxysysteme 4x, 4y, 4z sind untereinander typischerweise gleich aufgebaut, wenn sie eine Ankopplung gleichartiger von Menschen gesteuerter Luftfahrzeugen 2y ermöglichen sollen. Jedes der Proxysysteme 4x, 4y, 4z ist an die Leiteinheit 3 angepasst und steht über eines der Kommunikationsinterfaces 3x, 3y, 3z mit der Leiteinheit 3 in Datenverbindung. Über diese Kommunikationsinterfaces 3x, 3y, 3z können grundsätzlich dieselben Daten ausgetauscht werden, die auch zwischen der Leiteinheit 3 und den autonomen Luftfahrzeugen 1a, 1b, 1c ausgetauscht werden, insbesondere können Freigaben, Informationen, und Bestätigungen über diese Kommunikationsinterfaces 3x, 3y, 3z übermittelt werden.

Darüber hinaus verfügen die Proxysysteme 4x, 4y, 4z auch jeweils über ein weiteres Interface. Da die Kommunikation mit dem weiteren Luftfahrzeug 2y im konkreten Ausführungsbeispiel der Erfindung über Sprechfunk erfolgt, ist das weitere Interface, das zur Ankopplung des weiteren Luftfahrzeugs 2y verwendet wird, ein Interface für Sprechfunk. Das Flugleitsystem 10 verfügt in diesem Fall über Sprechfunk-Sende- und Empfangsantennen.

Dieses weitere Interface koppelt das Proxysystem 4y an einen Kommunikationskanal 42y in Form eines Sprechfunkkanals, über den Sprechfunk an das weitere Luftfahrzeug 2y übertragen und vom weiteren Luftfahrzeug 2y empfangen werden kann. Alternativ zum Sprechfunk können auch andere, auch digitale Datenübertragungsarten, verwendet werden, um einen Datenaustausch mit dem weiteren Luftfahrzeug 2y zu ermöglichen, beispielsweise ein CPDLC-Kanal zur Übermittlung von Textnachrichten. Die über den Kommunikationskanal 42y übertragenen Daten vom Luftfahrzeug 2y werden in einer für den Piloten dieses Luftfahrzeugs verständlichen Form dargestellt.

Meldungen, die die Piloten zu Kommunikationszwecken mittels des Luftfahrzeugs 2y abgeben, können von den Proxysystemen Proxysysteme 4x, 4y, 4z über den Kommunikationskanal 42y empfangen und decodiert werden. Die Proxysysteme 4x, 4y, 4z sind dazu in der Lage, diese Signale weiter zu verarbeiten. Im vorliegenden Ausführungsbeispiel des Sprechfunks ist das Proxysystem 4y dazu ausgebildet, die bei ihm über das Kommunikationsinterface 3y eingehenden Freigaben Fy in Audio-Nachrichten umzuwandeln und über den Kommunikationskanal 42y aus Sprechfunkmeldungen an das weitere Luftfahrzeug 2y zu übermitteln.

Grundsätzlich können einem Proxysystem mehrere Kommunikationskanäle 42y zugeordnet werden. Typischerweise ist das Proxysystem dann dazu in der Lage, über diese mehreren Kommunikationskanäle 42y unabhängig voneinander mit dem jeweiligen Luftfahrzeug 2y kommunizieren, beispielsweise über einen Sprechfunkkanal und einen CPDLC-Kanal zur Übermittlung von Textnachrichten.

Will nun die Leiteinheit 3 einem weiteren Luftfahrzeug 2y eine Freigabe Fy, beispielsweise eine Freigabe zum Fliegen in einer bestimmten Flughöhe erteilen, sendet die Leiteinheit 3 eine diesbezügliche Freigabe über das Kommunikationsinterface 3y (Fig. 2a). Eine solche für die Freigabe Fy verwendete Meldung unterscheidet sich nicht von einer Meldung, mit der die Leiteinheit 3 eine Freigabe Fa an ein autonomes Luftfahrzeug 1a, 1b, 1c erteilen würde. Da eine solche Meldung nicht unmittelbar für ein von einem menschlichen Piloten gesteuertes Luftfahrzeug 2y detektierbar bzw analysierbar ist, wird die betreffende Freigabe nicht unmittelbar an das Luftfahrzeug 2y übermittelt, sondern über das Kommunikationsinterface 3y an das dem Luftfahrzeug 2y zugeordnete Proxysystem 4y übermittelt. Das Proxysystem 4y nimmt die von der Leiteinheit 3 an das jeweilige weitere Luftfahrzeug 2y erteilte Freigabe Fy zur Änderung der Flughöhe über das Kommunikationsinterface 3y entgegen. Diese Freigabe Fy veranlasst das Proxysystem 4y zu zwei Handlungen, die im vorliegenden Fall unmittelbar nach dem Einlangen der Freigabe und ohne beabsichtigte interne Verzögerungen vorgenommen werden.

Erstens wird die Freigabe Fy in ein für das weitere Luftfahrzeug 2y und dessen Piloten verständliches und ausführbares Signal umgewandelt. Im vorliegenden Fall wird dies im Proxysystem 4y durch eine Spracherzeugungssoftware vorgenommen, die eine automatisiert generierte Sprechfunknachricht erstellt. Diese Sprechfunknachricht wird anschließend vom Proxysystem 4y über den oder einen dem Proxysystem 4y zugeordneten Kommunikationskanal 42y an das weitere Luftfahrzeug 2y zu übermittelt.

Zweitens erstellt das Proxysystem 4y unmittelbar nach dem Erhalt der Freigabe eine Bestätigung By und sendet diese unmittelbar über das Kommunikationsinterface 3y an die Leiteinheit 3 zurück. Diese sofortige Bestätigung trägt dem Umstand Rechnung, dass von Piloten gesteuerte Luftfahrzeuge 2y typischerweise langsamer auf Freigaben reagieren als dies bei autonomen Luftfahrzeugen 1a, 1b, 1c der Fall ist, dass aber von Piloten die Einhaltung der Freigaben typischerweise erwartet werden kann. Daher bestätigt das Proxysystem 4y vorläufig die Freigabe.

Diese Vorgehensweise ist zwar grundsätzlich effizient, und vermeidet eine Ressourcenbelastung der Leiteinheit 3. Im Rahmen der Erfindung ist es aber durchaus auch möglich, entweder die tatsächliche Antwort des Luftfahrzeugs 2y bzw des Piloten abzuwarten oder zumindest einige Zeit abzuwarten, bevor eine Meldung an die Leiteinheit 3 zurückübermittelt wird.

Um eine längerfristige Falschinformation an die Leiteinheit 3 zu vermeiden, überwacht das Proxysystem 4y die Antwort des Luftfahrzeugs 2y bzw des Piloten. Die über den Kommunikationskanal 42y eingehenden Sprechfunkinformationen werden vom Proxysystem 4y mittels Spracherkennung analysiert, wobei geprüft wird, ob über den Kommunikationskanal 42y eine Meldung einlangt, mit der das Luftfahrzeugs 2y bzw der Pilot die Einhaltung der Freigabe bestätigt. Die beim Proxysystem 4y über den Kommunikationskanal 42y eingehenden Sprachinformationen werden dabei mittels Spracherkennung in entsprechende Meldungen, insbesondere Bestätigungen By, umgewandelt, und über das Kommunikationsinterface 3y an die Leiteinheit weitergeleitet.

Grundsätzlich kann zur Rückübertragung von Daten vom Luftfahrzeugs 2y an die Leiteinheit auch ein alternativer Kommunikationskanal und/oder eine alternative Kommunikationstechnologie 42'y verwendet werden, beispielsweise Sprachfunk über eine abweichende Frequenz. In diesem Fall ist das Proxysystem 4y auch an diesen weiteren Kommunikationskanal 42'y angekoppelt, um Nachrichten des Luftfahrzeugs 2y bzw des Piloten weiter zu verarbeiten.

Der Ablauf der Datenkommunikation zwischen der Leiteinheit 3 und einem weiteren von einem menschlichen Piloten gesteuerten Luftfahrzeug 2y wird in Fig. 2a näher dargestellt. Kann innerhalb einer vorgegebenen Zeitspanne dt, zB von 20 Sekunden, nach dem Absenden der Freigabe Fy eine die Freigabe Fy bestätigende Bestätigung By des weiteren Luftfahrzeugs 2y detektiert werden, wird die Überwachung beendet, es kann damit seitens des Proxysystems 4y davon ausgegangen werden, dass der Pilot die Freigabe erhalten hat und dementsprechend agiert.

Kann innerhalb der zuvor genannten Zeitspanne dt hingegen keine oder eine abweichende Rückmeldung die Freigabe Fy bestätigende Bestätigung By des weiteren Luftfahrzeugs 2y detektiert werden, gibt das Proxysystems 4y eine Negativmeldung Ny an die Leiteinheit 3 ab (Fig. 2b). Diese Negativmeldung Ny wird über das Kommunikationsinterface 3y an die Leiteinheit 3 zurück übermittelt, sodass die Leiteinheit 3 weitere Schritte setzen kann. Die Leiteinheit 3 kann in diesem Fall entweder die Freigabe wiederholen oder aber die Freigabe zurückziehen und andere Anweisungen bzw Freigaben an das Luftfahrzeugs 2y übermitteln, die dann vom Proxysystems 4y, wie vorstehend beschrieben weitergeleitet werden. Sofern keine Kommunikation mit dem Luftfahrzeug 2y zustande kommt, kann die Leiteinheit 3 auch andere Maßnahmen treffen, beispielsweise andere Luftfahrzeuge 1a, 1b, 1c, gegebenenfalls auch andere weitere Luftfahrzeuge 2x, 2z, umleiten, um Kollisionen mit dem Luftfahrzeug 2y zu vermeiden.

Es ist auch möglich, dass das Proxysystem 4y nach dem Ende der Zeitspanne dt' zur Bestätigung der Freigabe unmittelbar eine Widerrufsmeldung Wy der Freigabemeldung Fy an das weitere Luftfahrzeugs 2y über den Kommunikationskanal 42y übermittelt, um der Leiteinheit 3 die Möglichkeit alternativer Freigaben zu ermöglichen und kurz hintereinander folgende Freigaben zu vermeiden.

Es ist auch möglich, dass das Proxysystem 4y bei Nichterhalt einer Bestätigung innerhalb einer Erinnerungszeitspanne dt' von zB 5 Sekunden die letzte Sprechfunkmeldung durch Übermittlung einer Erinnerung Fy1, Fy2, Fy3 wiederholt, um den Piloten des Luftfahrzeugs 2y an die erforderliche Bestätigung zu erinnern (Fig. 2c).

Eine derartige Erinnerung Fy1, Fy2, Fy3 kann grundsätzlich über denselben Kanal gesendet werden wie die Freigabe. Alternativ ist es aber auch möglich, andere verfügbare Kanäle zu verwenden, um mit dem Luftfahrzeug Kontakt aufzunehmen, beispielsweise können auch zuvor verwendete Funkfrequenzen oder andere Protokolle, zB CPDLC oder Sprechfunk, verwendet werden, um den Piloten des Luftfahrzeugs an die Bestätigung der Freigabe zu erinnern.

In einer bevorzugten Ausführungsform der Erfindung kann dementsprechend der Kommunikationskanal 42y gewechselt werden, wenn auf dem ursprünglich verwendeten Kommunikationskanal 42y keine Bestätigung empfangen wird. Ist das Luftfahrzeug 2y mit Sprechfunk und CPDLC, einem Textnachrichtensystem, ausgestattet, kann das Proxysystem 4y dann bevorzugt CPDLC verwenden. Kann auf diesem Wege aber keine Nachricht erhalten werden, könnte das Proxysystem 42y selbständig den Kommunikationskanal 42y bzw auch das verwendete Kommunikationsprotokoll wechseln und Sprechfunk verwenden, wenn auf diesem Wege keine Bestätigung erlangt werden kann. Dabei kann das Proxysystem 4y mittels Sprechfunk eine Erinnerung senden. Anschließend prüft das Proxysystem 4y auch den zur Verfügung stehenden Sprechfunkkanal auf das Einlangen einer Bestätigungsmeldung des Luftfahrzeugs 2y.

Die Erinnerungszeitspanne dt', dh der Zeitraum zwischen dem Absetzen der Freigabe und dem Absetzen der Erinnerung, ist im vorliegenden Fall ein Viertel der von der Leiteinheit 3 eingeräumten Zeitspanne dt zur Bestätigung. Der Pilot erhält daher, sofern er nicht auf die Freigabe bzw die Erinnerungen reagiert, insgesamt drei Erinnerungen Fy1, Fy2, Fy3, jeweils 5, 10 und 15 Sekunden nach dem Erhalt der Freigabe. Sofern der Pilot die Freigabe Fy nach 12 Sekunden beantwortet, unterbleibt, die dritte Erinnerung und das Proxysystem 4y beendet die Überwachung der Freigabebestätigung (Fig. 2d).

Die Erinnerungszeitspanne dt' wird typischerweise auf einen ganzzahligen Teil der Zeitspanne dt zur Bestätigung festgesetzt, beispielsweise auf die Hälfte oder, wie im vorliegenden Fall auf ein Viertel, der Zeitspanne dt.

Sofern der Pilot des Luftfahrzeugs 2y die Freigabe nicht bestätigt und aktiv durch Abgabe einer Sprechfunkmeldung verweigert, übermittelt das Proxysystem 4y ebenfalls eine Negativmeldung Ny an die Leiteinheit 3.

Ein zweites, bevorzugtes Ausführungsbeispiel der Erfindung, das in Fig. 3 näher beschrieben ist, berücksichtigt den Umstand, dass die Verwendung von digitaler Funktechnologie dazu führt, dass der Pilot des Luftfahrzeugs 2y ausschließlich das Luftfahrzeug 2y betreffende Meldungen erhält, während andere Luftfahrzeuge betreffende Informationen, die der Pilot in einem reinen Sprechfunkbasierten Luftüberwachungssystem mithören könnte, nicht erhält. Um in einer solchen Situation das Lagebild für den Piloten zu verbessern, besteht die Möglichkeit, alle von der Leiteinheit 3 vermittelten digitalen Nachrichten für den Piloten verständlich zu machen und ihm diese über Sprechfunk zu übertragen.

Zu diesem Zweck kann die Leiteinheit 3 alle oder einzelne von ihr ausgehende und gegebenenfalls auch bei ihr einlangende Meldungen auch an die Proxysysteme 4x, 4z übermitteln. Dabei wird in der Signalisierung klargestellt, dass es sich um Informationen handelt, die nicht das mit dem jeweiligen Proxysystem 4y in Verbindung stehende Luftfahrzeug 2y betreffen. Die Nachrichten werden also ausschließlich zu Informationszwecken an die weiteren Luftfahrzeuge 2y übermittelt. Das Proxysystem 4y wandelt die digital codierten Nachrichten in Informationssignale, im vorliegenden Fall eines Sprechfunksystems in Audio-Signale um, die dem Piloten die in der Nachricht enthaltene Information verständlich machen. Darüber hinaus kann auf unterschiedliche Weise, zB durch Wahl unterschiedlicher synthetischer Sprecherstimmen oder anderer akustischer Signale, klargestellt werden, dass nicht das Luftfahrzeug 2y betroffen ist, sondern ein anderes Luftfahrzeug im betreffenden Luftraum.

Sofern, wie in Fig. 3 dargestellt, auch mehrere weitere, von menschlichen Piloten gesteuerte, Luftfahrzeuge 2x, 2y, 2z vorhanden sind, ist jedes dieser weiteren Luftfahrzeuge 2x, 2y, 2z über ein mit ihm in Datenkommunikation stehendes Proxysystem 4x, 4y, 4z an die Leiteinheit 3 angekoppelt. Die Proxysysteme 4x, 4y, 4z stehen mit den Luftfahrzeugen 2x, 2y, 2z jeweils über einen Kommunikationskanal 42x, 42y, 42z in Datenkommunikation und können Sprechfunknachrichten austauschen.

Die Proxysysteme 4x, 4y, 4z können zur Verbesserung der Kommunikation der Piloten der weiteren Luftfahrzeuge 2x, 2y, 2z untereinander angewiesen werden, die über die jeweiligen Kommunikationskanäle 42x, 42y, 42z übermittelten Daten an die Leiteinheit 3 weiterzuleiten. Dies ist insbesondere dann von Vorteil, wenn die Piloten miteinander über Sprechfunk nicht unmittelbar kommunizieren können, da von den Proxysystemen 4x, 4y, 4z unterschiedliche Kommunikationskanäle 42x, 42y, 42z verwendet werden.

Die Leiteinheit 3 sorgt in diesem Fall für die Verteilung der Sprechfunkdaten unter den Piloten der weiteren Luftfahrzeuge 2x, 2y, 2z und leitet die so bei ihr einlangenden weitergeleiteten Sprechfunkdaten an die übrigen Proxysysteme 4x, 4y, 4z weiter. Die Proxysysteme 4x, 4y, 4z leiten dann die von der Leiteinheit 3 an sie übermittelten Daten über ihre j eweiligen Kommunikationskanäle 42x, 42y, 42z an die jeweils mit ihnen in Datenverbindung stehenden weiteren Luftfahrzeuge 2x, 2y, 2z zu Informationszwecken weiter. Zur Vermeidung von doppelten oder parallelen Aussendungen kann eine Weiterleitung dann unterbleiben, wenn das die Sprechfunkmeldung erstellende weitere Luftfahrzeug 2x und das weitere Luftfahrzeug 2y, an das die Sprechfunkmeldung weitergeleitet werden soll, über denselben Kommunikationskanal 42x, 42y mit der Leiteinheit 3 verbunden sind.

## Patentansprüche

1. Flugleitsystem (10) zur Steuerung einer Vielzahl von autonomen Luftfahrzeugen (1a, 1b, ...), umfassend eine Leiteinheit (3), die zur Steuerung und Überwachung der autonomen Luftfahrzeuge ausgebildet ist, wobei die Leiteinheit (3) eine Anzahl von gleichartigen Kommunikationsinterfaces (3a, 3b, ...) aufweist, und das automatisierte Flugleitsystem (10) dazu ausgebildet ist, eine Datenverbindung zwischen der Leiteinheit (3) und den autonomen Luftfahrzeugen (1a, 1b, ...) über die Kommunikationsinterfaces (3a, 3b, ...) herzustellen, wobei die Leiteinheit (3) zum Zweck der Steuerung des Luftverkehrs im Luftraum dazu ausgebildet ist,
- Freigaben automatisiert zu generieren,
- jeweils automatisiert generierte Freigaben (Fa, Fb, ...) zur Durchführung bestimmter Handlungen an die autonomen Luftfahrzeugen (1a, 1b, ...) zu übermitteln,
- die Einhaltung dieser Freigaben (Fa, Fb, ...) sowie deren Bestätigung (Ba, Bb, ...) durch die Luftfahrzeuge (1a, 1b, ...) zu überwachen, und
- bei der Steuerung und Überwachung des Luftverkehrs zu berücksichtigen, wenn eines der Luftfahrzeuge (1a, 1b, ...) eine erteilte Freigabe (Fa, Fb, ...) nicht bestätigt, nicht befolgt, oder falsch bestätigt, oder nachträglich ausdrücklich mittels Negativmeldung (Nb) verweigert,
**dadurch gekennzeichnet, dass** das Flugleitsystem (10) eine Anzahl von Proxysystemen (4x, 4y, 4z) aufweist, wobei jedes Proxysystem (4x, 4y, 4z)
- mit der Leiteinheit (3) über eines der Kommunikationsinterfaces (3x, 3y, 3z) in Datenverbindung steht, und
- dazu ausgebildet ist, über ein weiteres Interface mit einem weiteren, insbesondere manuell gesteuerten, Luftfahrzeug (2x, 2y, 2z) zumindest einen Kommunikationskanal (42x, 42y, 42z) aufzubauen und zu betreiben,
- dass die Proxysysteme (4x, 4y, 4z) dazu ausgebildet sind,
- eine von der Leiteinheit (3) an das jeweilige weitere Luftfahrzeug (2x, 2y, 2z) erteilte Freigabe (Fx, Fy, Fz) zur Durchführung einer Handlung über das Kommunikationsinterface (3x, 3y, 3z) entgegenzunehmen und daraufhin,
- die Freigabe (Fx, Fy, Fz) in ein für das weitere Luftfahrzeug (2x, 2y, 2z), insbesondere dessen Piloten, verständliches und/oder ausführbares Signal, vorzugsweise eine automatisiert generierte Sprechfunknachricht oder eine Textnachricht, umzuwandeln und über das jeweilige weitere Interface und einen oder mehrere dem Proxysystem (4x. 4y, 4z) zugeordneten Kommunikationskanäle (42x, 42y, 42z) an das weitere Luftfahrzeug (2x, 2y, 2z) zu übermitteln, und
- dass das Proxysystem (4x, 4y, 4z) dazu ausgebildet ist, vom weiteren Luftfahrzeug (2x, 2y, 2z) erhaltene Bestätigungen (Bx, By, Bz) über denselben Kommunikationskanal (42x, 42y, 42z) oder einen weiteren Kommunikationskanal (42'x, 42'y, 42'z), zu empfangen und zu überwachen, ob eine Freigabe (Fx, Fy, Fz) bestätigende Bestätigung (Bx, By, Bz) des weiteren Luftfahrzeugs (2x, 2y, 2z) innerhalb einer vorgegebenen Zeitspanne (dt) nach dem Absenden der Freigabe (Fx, Fy, Fz) beim Proxysystem (4x, 4y, 4z) eingelangt ist, und sofern dies nicht der Fall ist eine Negativmeldung (Ny) an die Leiteinheit (3) zu übermitteln.

2. Automatisiertes Flugleitsystem nach Anspruch 1, **dadurch gekennzeichnet, dass** das Proxysystem (4x, 4y, 4z) dazu ausgebildet ist, die bei ihm am Kommunikationsinterface (3x, 3y, 3z) eingelangten Freigaben (Fx, Fy, Fz) unmittelbar zu bestätigen, und insbesondere eine diesbezügliche Bestätigung (Bx, By, Bz) über das Kommunikationsinterface (3x, 3y, 3z) an die Leiteinheit (3) zu übermitteln.

3. Automatisiertes Flugleitsystem nach einem der vorangehenden Ansprüche, **dadurch gekennzeichnet, dass** das Proxysystem (4x, 4y, 4z) dazu ausgebildet ist, für den Fall, dass nach der Übermittlung einer Freigabe (Fx, Fy, Fz) für das weitere Luftfahrzeug (2x, 2y, 2z) über den Kommunikationskanal (42x, 42y, 42z) oder einen weiteren Kommunikationskanal (42'x, 42'y, 42'z) innerhalb einer Erinnerungszeitspanne (dt') keine Bestätigung (Bx, By, Bz) seitens des weiteren Luftfahrzeugs (2x, 2y, 2z) beim Proxysystem (4x, 4y, 4z) einlangt, eine Erinnerung an die erteilte Freigabe (Fx, Fy, Fz) an das weitere Luftfahrzeug (2x, 2y, 2z) über den Kommunikationskanal (42x, 42y, 42z) oder einen weiteren Kommunikationskanal (42'x, 42'y, 42'z) zu übermitteln, wobei die Antwortfrist (dt') vorzugsweise kürzer ist als die Hälfte der vorgegebenen Zeitspanne (dt), insbesondere einem ganzzahligen Teil der vorgegebenen Zeitspanne (dt) entspricht.

4. Automatisiertes Flugleitsystem nach einem der vorangehenden Ansprüche, **dadurch gekennzeichnet, dass** das Proxysystem (4x, 4y, 4z) dazu ausgebildet ist, für den Fall, dass nach der Übermittlung einer Freigabe (Fx, Fy, Fz) für das weitere Luftfahrzeug (2x, 2y, 2z) über den Kommunikationskanal (42x, 42y, 42z) oder einen weiteren Kommunikationskanal (42'x, 42'y, 42'z) innerhalb der vorgegebenen Zeitspanne (dt') keine Bestätigung (Bx, By, Bz) seitens des weiteren Luftfahrzeugs (2x, 2y, 2z) beim Proxysystem (4x, 4y, 4z) einlangt, zusätzlich zur Negativmeldung (Nb) auch eine Widerrufsmeldung (Wb) der Freigabemeldung (Fb) an das weiteren Luftfahrzeugs (2x, 2y, 2z) über den Kommunikationskanal (42x, 42y, 42z) oder einen weiteren Kommunikationskanal (42'x, 42'y, 42'z) zu übermitteln.

5. Automatisiertes Flugleitsystem nach einem der vorangehenden Ansprüche, **dadurch gekennzeichnet,**
- **dass** der Kommunikationskanal (42x, 42y. 42z) oder ein weiterer Kommunikationskanal (42'x, 42'y, 42'z), über den das Proxysystem (4x, 4y, 4z) und das weitere Luftfahrzeug (2x, 2y, 2z) in Datenkommunikation stehen, ein Sprechfunkkanal ist, wobei das automatisierte Flugleitsystem (10) über Sprechfunk-Sende- und Empfangsantennen verfügt,
- **dass** das Proxysystem (4x, 4y, 4z) dazu ausgebildet ist, die bei ihm über den Kommunikationskanal (42x, 42y, 42z) oder einen weiteren Kommunikationskanal (42'x, 42'y, 42'z) eingehenden Sprachinformationen zu detektieren und mittels Spracherkennung in entsprechende Meldungen, insbesondere Bestätigungen (Bx, By, Bz), umzuwandeln, und über das Kommunikationsinterface (3x, 3y, 3z) weiterzuleiten, und
- **dass** das Proxysystem (4x, 4y, 4z) dazu ausgebildet ist, die bei ihm über das Kommunikationsinterface (3x, 3y, 3z) eingehenden Freigaben (Fx, Fy, Fz) in Audio-Nachrichten umzuwandeln und über den Kommunikationskanal (42x, 42y, 42z) oder einen weiteren Kommunikationskanal (42'x, 42'y, 42'z) aus Sprechfunkmeldungen an das weitere Luftfahrzeug (2x, 2y, 2z) zu übermitteln.

6. Automatisiertes Flugleitsystem nach einem der vorangehenden Ansprüche, **dadurch gekennzeichnet,**
- **dass** die Leiteinheit (3) dazu ausgebildet ist, alle oder einzelne von der Leiteinheit (3) ausgehenden und gegebenenfalls bei der Leiteinheit (3) einlangenden Meldungen, insbesondere Freigaben (Fa, Fb, ...), die im von der Leiteinheit (3) überwachten Luftraum befindliche Luftfahrzeuge (1a, 1b, 1c) und andere weiteren Luftfahrzeuge (2x, 2y, 2z) betreffen, an das Proxysystem (4x, 4y, 4z) zu Informationszwecken zu übermitteln, und
- **dass** das Proxysystem (4x, 4y, 4z) dazu ausgebildet ist, auf Grundlage der bei ihm einlangenden Meldung ein für das weitere Luftfahrzeug (2x, 2y, 2z), insbesondere dessen Piloten, verständliches und/oder ausführbares Informationssignal, vorzugsweise eine automatisiert generierte Sprechfunknachricht oder eine Textnachricht, zu erstellen und das Informationssignal über den Kommunikationskanal (42x, 42y, 42z) oder einen weiteren Kommunikationskanal (42'x, 42'y, 42'z) an ihm zugeordnete weitere Luftfahrzeug (2x, 2y, 2z) weiter zu übermitteln.

7. Automatisiertes Flugleitsystem nach einem der vorangehenden Ansprüche, **dadurch gekennzeichnet, dass** die Leiteinheit (3) dazu ausgebildet ist, zu erkennen, wenn mehr als ein weiteres Luftfahrzeug (2x, 2y, 2z) mit ihm über ein Proxysystem (4x, 4y, 4z) in Datenkommunikation steht, und in diesem Fall
a) die Proxysysteme (4x, 4y, 4z) anzuweisen, die über die jeweiligen Kommunikationskanäle (42x, 42y, 42z) übermittelten einlangenden Daten oder Signale an die Leiteinheit (3) weiterzuleiten, und
b) die so einlangenden weitergeleiteten Daten oder Signale an die übrigen Proxysysteme (4x, 4y, 4z) weiterzuleiten, vorzugsweise nur an solche Proxysysteme (4x, 4y, 4z), die nicht mit dem Kommunikationskanal (42x, 42y, 42z) oder einem weiteren Kommunikationskanal (42'x, 42'y, 42'z) in Kommunikationsverbindung stehen, über den die einlangenden Daten oder Signale übermittelt wurden, und
- wobei die die Proxysysteme (4x, 4y, 4z) dazu ausgebildet sind,
a) auf Anweisung der Leiteinheit (3) die über die jeweiligen Kommunikationskanäle (42x, 42y, 42z) übermittelten Daten oder Signale an die Leiteinheit (3) weiterzuleiten, und
b) die von der Leiteinheit (3) an sie übermittelten Daten oder Signale über ihre jeweiligen Kommunikationskanäle (42x, 42y, 42z) oder ihre weiteren Kommunikationskanäle (42'x, 42'y, 42'z) an die jeweils mit ihnen in Datenverbindung stehenden weiteren Luftfahrzeuge (2x, 2y, 2z) zu Informationszwecken weiterzuleiten.

8. Verfahren zur Steuerung einer Vielzahl von autonomen Luftfahrzeugen (1a, 1b, ...), mittels eines automatisiertes Flugleitsystems (10) mit einer Leiteinheit (3), die zur Steuerung und Überwachung der autonomen Luftfahrzeuge (1a, 1b, ...) ausgebildet ist, wobei die Leiteinheit (3) eine Anzahl von gleichartigen Kommunikationsinterfaces (3a, 3b, ...) aufweist, und das automatisierte Flugleitsystem (10), eine Datenverbindung zwischen der Leiteinheit (3) und den autonomen Luftfahrzeugen (1a, 1b, ...) über die Kommunikationsinterfaces (3a, 3b, ...) herstellt, wobei die Leiteinheit (3) zum Zweck der Steuerung des Luftverkehrs im Luftraum,
- jeweils automatisiert generierte Freigaben (Fa, Fb, ...) zur Durchführung bestimmter Handlungen an die autonomen Luftfahrzeuge (1a, 1b, ...) übermittelt,
- die Einhaltung dieser Freigaben (Fa, Fb, ...) sowie deren Bestätigung (Ba, Bb, ...) durch die Luftfahrzeuge (1a, 1b, ...) überwacht, und
- bei der Steuerung und Überwachung des Luftverkehrs detektiert, wenn eines der Luftfahrzeuge (1a, 1b, ...) eine erteilte Freigabe (Fa, Fb, ...) nicht bestätigt, umsetzt, oder falsch bestätigt, oder nachträglich ausdrücklich mittels Negativmeldung (Nb) verweigert,
**dadurch gekennzeichnet, dass** das Flugleitsystem (10) eine Anzahl von Proxysystemen (4x, 4y, 4z) bereitstellt, wobei jedes Proxysystem (4x, 4y, 4z)
- mit der Leiteinheit (3) über eines der Kommunikationsinterfaces (3x, 3y, 3z) in Datenverbindung gebracht wird, und
- über ein weiteres Interface, insbesondere eine Sprachfunkverbindung, einen Kommunikationskanal (42x, 42y, 42z) oder einen weiteren Kommunikationskanal (42'x, 42'y, 42'z) mit einem weiteren, insbesondere manuell gesteuerten, Luftfahrzeug (2x, 2y, 2z) aufbaut und betreibt,
- dass die Proxysysteme (4x, 4y, 4z),
- eine von der Leiteinheit (3) an das jeweilige weitere Luftfahrzeug (2x, 2y, 2z) erteilte Freigabe (Fx, Fy, Fz) zur Durchführung einer Handlung über das Kommunikationsinterface (3x, 3y, 3z) entgegen nehmen und daraufhin,
- die Freigabe (Fx, Fy, Fz) in ein für das weitere Luftfahrzeug (2x, 2y, 2z), insbesondere dessen Piloten, verständliches und/oder ausführbares Signal, vorzugsweise eine automatisiert generierte Sprechfunknachricht oder eine Textnachricht, umwandeln und über einen oder mehrere dem Proxysystem (4x, 4y, 4z) zugeordneten Kommunikationskänale (42x, 42y, 42z) oder weiteren Kommunikationskanäle (42'x, 42'y, 42'z) an das weitere Luftfahrzeug (2x, 2y, 2z) übermitteln, und
- dass die Proxysysteme (4x, 4y, 4z), vom weiteren Luftfahrzeug (2x, 2y, 2z) erhaltene Bestätigungen (Bx, By, Bz) über denselben Kommunikationskanal (42x, 42y, 42z) oder einen weiteren Kommunikationskanal (42'x, 42'y, 42'z), empfangen und überwachen, ob eine die Freigabe (Fx, Fy, Fz) bestätigende Bestätigung (Bx, By, Bz) des weiteren Luftfahrzeugs (2x, 2y, 2z) innerhalb einer vorgegebenen Zeitspanne (dt) nach dem Absenden der Freigabe (Fx, Fy, Fz) beim Proxysystem (4x, 4y, 4z) eingelangt ist, und sofern dies nicht der Fall ist eine Negativmeldung (Ny) an die Leiteinheit (3) übermitteln.

9. Verfahren nach Anspruch 8, **dadurch gekennzeichnet, dass** das Proxysystem (4x, 4y, 4z), die bei ihm am Kommunikationsinterface (3x, 3y, 3z) eingelangten Freigaben (Fx, Fy, Fz) unmittelbar bestätigen, und insbesondere eine diesbezügliche Bestätigung (Bx, By, Bz) über das Kommunikationsinterface (3x, 3y, 3z) an die Leiteinheit (3) übermitteln.

10. Verfahren nach Anspruch 8 oder 9, **dadurch gekennzeichnet, dass** das Proxysystem (4x, 4y, 4z), für den Fall, dass nach der Übermittlung einer Freigabe (Fx, Fy, Fz) für das weitere Luftfahrzeug (2x, 2y, 2z) über den Kommunikationskanal (42x, 42y, 42z) oder einen weiteren Kommunikationskanal (42'x, 42'y, 42'z) innerhalb einer Erinnerungszeitspanne (dt') keine Bestätigung (Bx, By, Bz) seitens des weiteren Luftfahrzeugs (2x, 2y, 2z) beim Proxysystem (4x, 4y, 4z) einlangt, eine Erinnerung an die erteilte Freigabe (Fx, Fy, Fz) an das weitere Luftfahrzeug (2x, 2y, 2z) über den Kommunikationskanal (42x, 42y, 42z) oder einen weiteren Kommunikationskanal (42'x, 42'y, 42'z) übermittelt, wobei die Antwortfrist (dt') vorzugsweise kürzer ist als die Hälfte der vorgegebenen Zeitspanne (dt), insbesondere einem ganzzahligen Teil der vorgegebenen Zeitspanne (dt) entspricht.

11. Verfahren nach einem der Ansprüche 8 bis 10 **dadurch gekennzeichnet, dass** das Proxysystem (4x, 4y, 4z) für den Fall, dass nach der Übermittlung einer Freigabe (Fx, Fy, Fz) für das weitere Luftfahrzeug (2x, 2y, 2z) über den Kommunikationskanal (42x, 42y, 42z) oder einen weiteren Kommunikationskanal (42'x, 42'y, 42'z) innerhalb der vorgegebenen Zeitspanne (dt') keine Bestätigung (Bx, By, Bz) seitens des weiteren Luftfahrzeugs (2x, 2y, 2z) beim Proxysystem (4x, 4y, 4z) einlangt, zusätzlich zur Negativmeldung (Nb) auch eine Widerrufsmeldung (Wb) der Freigabemeldung (Fb) an das weiteren Luftfahrzeugs (2x, 2y, 2z) über den Kommunikationskanal (42x, 42y, 42z) oder einen weiteren Kommunikationskanal (42'x, 42'y, 42'z) übermittelt.

12. Verfahren nach einem der Ansprüche 8 bis 11, **dadurch gekennzeichnet,**
- **dass** über den Kommunikationskanal (42x, 42y, 42z), zwischen dem Proxysystem (4x, 4y, 4z) und dem Luftfahrzeug (2x, 2y, 2z) Sprechfunkmeldungen ausgetauscht werden,
- **dass** das Proxysystem (4x, 4y, 4z), die bei ihm über den Kommunikationskanal (42x, 42y, 42z) oder einen weiteren Kommunikationskanal (42'x, 42'y, 42'z) eingehenden Sprachinformationen detektiert und mittels Spracherkennung in entsprechende Meldungen, insbesondere Bestätigungen (Bx, By, Bz), umwandelt, und über das Kommunikationsinterface (3x, 3y, 3z) weiterleitet, und
- **dass** das Proxysystem (4x, 4y, 4z), die bei ihm über das Kommunikationsinterface (3x, 3y, 3z) eingehenden Freigaben (Fx, Fy, Fz) in Audio-Nachrichten umwandelt und über den Kommunikationskanal (42x, 42y, 42z) oder einen weiteren Kommunikationskanal (42'x, 42'y, 42'z) aus Sprechfunkmeldungen an das weitere Luftfahrzeug (2x, 2y, 2z) übermittelt.

13. Verfahren nach einem der Ansprüche 8 bis 12, **dadurch gekennzeichnet,**
- **dass** die Leiteinheit (3), alle oder einzelne von der Leiteinheit (3) ausgehenden und gegebenenfalls bei der Leiteinheit (3) einlangenden Meldungen, insbesondere Freigaben (Fa, Fb, ...), die im von der Leiteinheit (3) überwachten Luftraum befindliche Luftfahrzeuge (1a, 1b, 1c) und andere weiteren Luftfahrzeuge (2x, 2y, 2z) betreffen, an das Proxysystem (4x, 4y, 4z) zu Informationszwecken übermittelt, und
- **dass** das Proxysystem (4x, 4y, 4z) auf Grundlage der bei ihm einlangenden Meldung ein für das weitere Luftfahrzeug (2x, 2y, 2z), insbesondere dessen Piloten, verständliches und/oder ausführbares Informationssignal, vorzugsweise eine automatisiert generierte Sprechnfunknachricht oder eine Textnachricht, erstellt und das Informationssignal über den Kommunikationskanal (42x, 42y, 42z) oder einen weiteren Kommunikationskanal (42'x, 42'y, 42'z) an ihm zugeordnete weitere Luftfahrzeug (2x, 2y, 2z) weiter übermittelt.

14. Verfahren nach einem der Ansprüche 8 bis 13, **dadurch gekennzeichnet, dass** die Leiteinheit (3), erkennt, wenn mehr als ein weiteres Luftfahrzeug (2x, 2y, 2z) mit ihm über ein Proxysystem (4x, 4y, 4z) in Datenkommunikation steht, und in diesem Fall
a) die Proxysysteme (4x, 4y, 4z) die über die jeweiligen Kommunikationskanäle (42x, 42y, 42z) oder die weiteren Kommunikationskanäle (42'x, 42'y, 42'z) einlangenden Daten oder Signale an die Leiteinheit (3) weiterleitet,
b) die Leiteinheit (3) die so einlangenden weitergeleiteten Daten oder Signale an die übrigen Proxysysteme (4x, 4y, 4z) weiterleitet, wobei die Leiteinheit (3) die bei ihr einlangenden Daten oder Signale vorzugsweise nur an solche Proxysysteme (4x, 4y, 4z) weiterleitet, die nicht mit dem Kommunikationskanal (42x, 42y, 42z) oder einem weiteren Kommunikationskanal (42'x, 42'y, 42'z) in Kommunikationsverbindung stehen, über den die einlangenden Daten oder Signale übermittelt wurden,
c) die Proxysysteme (4x, 4y, 4z) die derart von der Leiteinheit (3) weitergeleitete Daten oder Signale über die jeweiligen Kommunikationskanäle (42x, 42y, 42z) oder weitere Kommunikationskanäle (42'x, 42'y, 42'z) an die weiteren Luftfahrzeuge (2x, 2y, 2z) zu Informationszwecken weiterleiten.

## Claims

1. A flight control system (10) for controlling a plurality of autonomous aircraft (1a, 1b, ...), comprising a control unit (3) configured to control and monitor the autonomous aircraft, wherein the control unit (3) comprises a number of identical communication interfaces (3a, 3b, ...) and the automated air traffic control system (10) is configured to establish a data link between the control unit (3) and the autonomous aircraft (1a, 1b, ...) via the communication interfaces (3a, 3b, ...), whereby the control unit (3) is designed, for the purpose of controlling air traffic in the airspace, to
- automatically generate clearances,
- to transmit each automatically generated clearance (Fa, Fb, ...) to the autonomous aircraft (1a, 1b, ...) for the performance of specific actions,
- to monitor compliance with these clearances (Fa, Fb, ...) and their confirmation (Ba, Bb, ...) by the aircraft (1a, 1b, ...), and
- to take into account, when controlling and monitoring air traffic, if one of the aircraft (1a, 1b, ...) fails to confirm, fails to comply with, or incorrectly confirms a clearance (Fa, Fb, ...) that has been issued, or subsequently expressly refuses it by means of a negative message (Nb),
**characterised in that** the air traffic control system (10) comprises a number of proxy systems (4x, 4y, 4z), wherein each proxy system (4x, 4y, 4z)
- is in data communication with the control unit (3) via one of the communication interfaces (3x, 3y, 3z), and
- is designed to establish and operate at least one communication channel (42x, 42y, 42z) via a further interface with another, in particular manually controlled, aircraft (2x, 2y, 2z),
- that the proxy systems (4x, 4y, 4z) are configured to:
- receive a clearance (Fx, Fy, Fz) issued by the control unit (3) to the respective other aircraft (2x, 2y, 2z) to carry out an action via the communication interface (3x, 3y, 3z) and, upon doing so,
- to convert the clearance (Fx, Fy, Fz) into a signal that is comprehensible and/or executable by the other aircraft (2x, 2y, 2z), in particular its pilot, preferably an automatically generated radio message or a text message, and to transmit it to the other aircraft (2x, 2y, 2z) via the respective other interface and one or more communication channels (42x, 42y, 42z) assigned to the proxy system (4x, 4y, 4z) to the other aircraft (2x, 2y, 2z), and
- that the proxy system (4x, 4y, 4z) is configured to receive and monitor confirmations (Bx, By, Bz) received from the other aircraft (2x, 2y, 2z) via the same communication channel (42x, 42y, 42z) or a further communication channel (42'x, 42'y, 42'z), and to monitor whether a confirmation (Bx, By, Bz) from the other aircraft (2x, 2y, 2z) has been received by the proxy system (4x, 4y, 4z) within a predetermined time period (dt) after the clearance (Fx, Fy, Fz) was transmitted, and, if this is not the case, to transmit a negative message (Ny) to the control unit (3).

2. An automated air traffic control system according to claim 1, **characterised in that** the proxy system (4x, 4y, 4z) is configured to immediately confirm the clearances (Fx, Fy, Fz) received at its communication interface (3x, 3y, 3z), and, in particular, to transmit a corresponding confirmation (Bx, By, Bz) via the communication interface (3x, 3y, 3z) to the control unit (3).

3. An automated air traffic control system according to any one of the preceding claims, **characterised in that** the proxy system (4x, 4y, 4z) is configured, in the event that, following the transmission of a clearance (Fx, Fy, Fz) for the other aircraft (2x, 2y, 2z) via the communication channel (42x, 42y, 42z) or a further communication channel (42'x, 42'y, 42'z) within a reminder time period (dt'), no confirmation (Bx, By, Bz) is received from the other aircraft (2x, 2y, 2z) is received by the proxy system (4x, 4y, 4z), a reminder of the clearance granted (Fx, Fy, Fz) is transmitted to the other aircraft (2x, 2y, 2z) via the communication channel (42x, 42y, 42z) or a further communication channel (42'x, 42'y, 42'z), wherein the response time (dt') is preferably shorter than half the specified time interval (dt), and in particular corresponds to an integer fraction of the specified time interval (dt).

4. An automated air traffic control system according to any one of the preceding claims, **characterised in that** the proxy system (4x, 4y, 4z) is configured such that, in the event that, following the transmission of a clearance (Fx, Fy, Fz) for the other aircraft (2x, 2y, 2z) via the communication channel (42x, 42y, 42z) or a further communication channel (42'x, 42'y, 42'z) within the specified time interval (dt'), no confirmation (Bx, By, Bz) is received from the other aircraft (2x, 2y, 2z) is received by the proxy system (4x, 4y, 4z), a revocation message (Wb) of the clearance message (Fb) is also transmitted to the other aircraft (2x, 2y, 2z) via the communication channel (42x, 42y, 42z) or a further communication channel (42'x, 42'y, 42'z).

5. An automated air traffic control system according to any of the preceding claims, **characterised in that**
- that the communication channel (42x, 42y, 42z) or a further communication channel (42'x, 42'y, 42'z), via which the proxy system (4x, 4y, 4z) and the other aircraft (2x, 2y, 2z) communicate, is a radio channel, wherein the automated flight control system (10) is equipped with radio transmitting and receiving antennas,
- that the proxy system (4x, 4y, 4z) is configured to detect voice information received at it via the communication channel (42x, 42y, 42z) or a further communication channel (42'x, 42'y, 42'z), and to convert it, by means of speech recognition, into corresponding messages, in particular confirmations (Bx, By, Bz), and to forward it via the communication interface (3x, 3y, 3z), and
- that the proxy system (4x, 4y, 4z) is configured to convert clearances (Fx, Fy, Fz) received at it via the communication interface (3x, 3y, 3z) and to transmit them to the other aircraft (2x, 2y, 2z) via the communication channel (42x, 42y, 42z) or a further communication channel (42'x, 42'y, 42'z).

6. An automated air traffic control system according to any of the preceding claims, **characterised in that**
- that the control unit (3) is configured to process all or individual messages originating from the control unit (3) and, where applicable, received by the control unit (3), in particular clearances (Fa, Fb, ...), which relate to aircraft (1a, 1b, 1c) located in the airspace monitored by the control unit (3) and other additional aircraft (2x, 2y, 2z), to the proxy system (4x, 4y, 4z) for information purposes, and
- that the proxy system (4x, 4y, 4z) is configured to generate, on the basis of the message received by it, an information signal that is comprehensible and/or executable by the other aircraft (2x, 2y, 2z), in particular its pilot-preferably an automatically generated radio message or a text message-and to transmit the information signal via the communication channel (42x, 42y, 42z) or a further communication channel (42'x, 42'y, 42'z) to the further aircraft (2x, 2y, 2z) assigned to it.

7. An automated air traffic control system according to any of the preceding claims, **characterised in that** the control unit (3) is configured to detect when more than one further aircraft (2x, 2y, 2z) is in data communication with it via a proxy system (4x, 4y, 4z), and in this case
a) to instruct the proxy systems (4x, 4y, 4z) to relay the incoming data or signals transmitted via the respective communication channels (42x, 42y, 42z) to the control unit (3), and
b) to forward the forwarded data or signals received in this way to the remaining proxy systems (4x, 4y, 4z), preferably only to those proxy systems (4x, 4y, 4z) that are not in communication with the communication channel (42x, 42y, 42z) or another communication channel (42'x, 42'y, 42'z) via which the incoming data or signals were transmitted, and
- wherein the proxy systems (4x, 4y, 4z) are configured to:
a) upon instruction from the control unit (3), to forward the data or signals transmitted via the respective communication channels (42x, 42y, 42z) to the control unit (3), and
b) to forward the data or signals transmitted to them by the control unit (3) via their respective communication channels (42x, 42y, 42z) or their additional communication channels (42'x, 42'y, 42'z) to the other aircraft (2x, 2y, 2z) that are in data communication with them via their respective communication channels (42x, 42y, 42z) or their additional communication channels (42'x, 42'y, 42'z) for information purposes.

8. A method for controlling a plurality of autonomous aircraft (1a, 1b, ...) by means of an automated air traffic control system (10) comprising a control unit (3) which is configured to control and monitor the autonomous aircraft (1a, 1b, ...), wherein the control unit (3) comprises a number of identical communication interfaces (3a, 3b, ...), and the automated air traffic control system (10) establishes a data link between the control unit (3) and the autonomous aircraft (1a, 1b, ...) via the communication interfaces (3a, 3b, ...), wherein the control unit (3), for the purpose of controlling air traffic in the airspace,
- transmits automatically generated clearances (Fa, Fb, ...) to the autonomous aircraft (1a, 1b, ...) for the performance of specific actions,
- monitors compliance with these clearances (Fa, Fb, ...) and their confirmations (Ba, Bb, ...) by the aircraft (1a, 1b, ...), and
- whilst controlling and monitoring air traffic, detects when one of the aircraft (1a, 1b, ...) fails to confirm, executes or incorrectly confirms a clearance (Fa, Fb, ...) that has been issued, or subsequently expressly refuses it by means of a negative message (Nb),
**characterised in that** the air traffic control system (10) provides a number of proxy systems (4x, 4y, 4z), wherein each proxy system (4x, 4y, 4z)
- is connected to the control unit (3) via one of the communication interfaces (3x, 3y, 3z), and
- establishes and operates, via a further interface-in particular a voice radio link-a communication channel (42x, 42y, 42z) or a further communication channel (42'x, 42'y, 42'z) with a further, in particular manually controlled, aircraft (2x, 2y, 2z),
- that the proxy systems (4x, 4y, 4z),
- receive a clearance (Fx, Fy, Fz) issued by the control unit (3) to the respective other aircraft (2x, 2y, 2z) to carry out an action via the communication interface (3x, 3y, 3z) and, upon doing so,
- convert the clearance (Fx, Fy, Fz) into a signal that is comprehensible and/or executable by the other aircraft (2x, 2y, 2z), in particular its pilot, preferably an automatically generated radio message or a text message, and transmit it via one or more communication channels (42x, 42y, 42z) associated with the proxy system (4x, 4y, 4z) or further communication channels (42'x, 42'y, 42'z) to the other aircraft (2x, 2y, 2z), and
- that the proxy systems (4x, 4y, 4z) receive and monitor confirmations (Bx, By, Bz) received from the other aircraft (2x, 2y, 2z) via the same communication channel (42x, 42y, 42z) or a further communication channel (42'x, 42'y, 42'z), and monitor whether an confirmation (Bx, By, Bz) from the other aircraft (2x, 2y, 2z) confirming the clearance (Fx, Fy, Fz) is received by the proxy system (4x, 4y, 4z) within a predetermined time period (dt) after the clearance (Fx, Fy, Fz) has been transmitted, and, if this is not the case, to transmit a negative message (Ny) to the control unit (3).

9. The method according to claim 8, **characterised in that** the proxy system (4x, 4y, 4z) immediately confirms the clearances (Fx, Fy, Fz) received at its communication interface (3x, 3y, 3z), and, in particular, transmits a corresponding confirmation (Bx, By, Bz) via the communication interface (3x, 3y, 3z) to the control unit (3).

10. The method according to claim 8 or 9, **characterised in that** the proxy system (4x, 4y, 4z), in the event that, following the transmission of a clearance (Fx, Fy, Fz) for the other aircraft (2x, 2y, 2z) via the communication channel (42x, 42y, 42z) or a further communication channel (42'x, 42'y, 42'z), the proxy system (4x, 4y, 4z) sends a reminder of the clearance granted (Fx, Fy, Fz) to the other aircraft (2x, 2y, 2z) is received by the proxy system (4x, 4y, 4z), a reminder of the clearance granted (Fx, Fy, Fz) is transmitted to the other aircraft (2x, 2y, 2z) via the communication channel (42x, 42y, 42z) or a further communication channel (42'x, 42'y, 42'z), wherein the response time limit (dt') is preferably shorter than half the specified time interval (dt), and in particular corresponds to an integer fraction of the specified time interval (dt).

11. A method according to any one of claims 8 to 10, **characterised in that**, in the event that, following the transmission of a clearance (Fx, Fy, Fz) for the other aircraft (2x, 2y, 2z) via the communication channel (42x, 42y, 42z) or a further communication channel (42'x, 42'y, 42'z) within the specified time interval (dt'), no confirmation (Bx, By, Bz) is received from the other aircraft (2x, 2y, 2z) is received by the proxy system (4x, 4y, 4z), a revocation message (Wb) of the clearance message (Fb) is also transmitted to the other aircraft (2x, 2y, 2z) via the communication channel (42x, 42y, 42z) or a further communication channel (42'x, 42'y, 42'z).

12. A method according to any one of claims 8 to 11, **characterised in that**
- that radio messages are exchanged via the communication channel (42x, 42y, 42z) between the proxy system (4x, 4y, 4z) and the aircraft (2x, 2y, 2z),
- that the proxy system (4x, 4y, 4z) detects voice information received at it via the communication channel (42x, 42y, 42z) or another communication channel (42'x, 42'y, 42'z), and, by means of speech recognition, converts this into corresponding messages, in particular confirmations (Bx, By, Bz), and forwards them via the communication interface (3x, 3y, 3z), and
- that the proxy system (4x, 4y, 4z) converts clearances (Fx, Fy, Fz) received at it via the communication interface (3x, 3y, 3z) and transmits them to the other aircraft (2x, 2y, 2z) via the communication channel (42x, 42y, 42z) or a further communication channel (42'x, 42'y, 42'z).

13. A method according to any one of claims 8 to 12, **characterised in that**
- that the control unit (3), transmits all or individual messages originating from the control unit (3) and, where applicable, received by the control unit (3)-in particular clearances (Fa, Fb, ...)-relating to aircraft (1a, 1b, 1c) located in the airspace monitored by the control unit (3) and other additional aircraft (2x, 2y, 2z) located within the airspace monitored by the control unit (3), to the proxy system (4x, 4y, 4z) for information purposes, and
- that the proxy system (4x, 4y, 4z), on the basis of the message received by it, generates an information signal that is comprehensible and/or actionable by the other aircraft (2x, 2y, 2z), in particular its pilot-preferably an automatically generated voice radio message or a text message-and transmits the information signal via the communication channel (42x, 42y, 42z) or a further communication channel (42'x, 42'y, 42'z) to the further aircraft (2x, 2y, 2z) assigned to it.

14. A method according to any one of claims 8 to 13, **characterised in that** the control unit (3) detects when more than one further aircraft (2x, 2y, 2z) is in data communication with it via a proxy system (4x, 4y, 4z), and in this case
a) the proxy systems (4x, 4y, 4z) forward the data or signals received via the respective communication channels (42x, 42y, 42z) or the additional communication channels (42'x, 42'y, 42'z) to the control unit (3),
b) the control unit (3) forwards the data or signals received in this way to the remaining proxy systems (4x, 4y, 4z), whereby the control unit (3) preferably forwards the data or signals it receives only to those proxy systems (4x, 4y, 4z) that are not in communication with the communication channel (42x, 42y, 42z) or another communication channel (42'x, 42'y, 42'z) via which the incoming data or signals were transmitted,
c) the proxy systems (4x, 4y, 4z) forward the data or signals thus relayed by the control unit (3) via the respective communication channels (42x, 42y, 42z) or further communication channels (42'x, 42'y, 42'z) to the other aircraft (2x, 2y, 2z) for information purposes.

## Revendications

1. Système de contrôle de vol (10) destiné à commander une pluralité d'aéronefs autonomes (1a, 1b, ...), comprenant une unité de contrôle (3) conçue pour commander et surveiller les aéronefs autonomes, l'unité de contrôle (3) comportant un certain nombre d'interfaces de communication de même type (3a, 3b, ...) et le système de contrôle aérien automatisé (10) est conçu pour établir une liaison de données entre l'unité de contrôle (3) et les aéronefs autonomes (1a, 1b, ...) via les interfaces de communication (3a, 3b, ...), l'unité de contrôle (3) étant conçue, aux fins de la gestion du trafic aérien dans l'espace aérien, pour
- générer automatiquement des autorisations,
- de transmettre aux aéronefs autonomes (1a, 1b, ...) les autorisations générées automatiquement (Fa, Fb, ...) pour l'exécution d'actions spécifiques,
- de surveiller le respect de ces autorisations (Fa, Fb, ...) ainsi que leur confirmation (Ba, Bb, ...) par les aéronefs (1a, 1b, ...), et
- d'en tenir compte lors du contrôle et de la surveillance du trafic aérien si l'un des aéronefs (1a, 1b, ...) ne confirme pas, ne respecte pas ou confirme de manière erronée une autorisation accordée (Fa, Fb, ...), ou la refuse expressément a posteriori au moyen d'un message négatif (Nb),
**caractérisé en ce que** le système de contrôle aérien (10) comprend un certain nombre de systèmes proxy (4x, 4y, 4z), chaque système proxy (4x, 4y, 4z)
- est en liaison de données avec l'unité de contrôle (3) via l'une des interfaces de communication (3x, 3y, 3z), et
- est conçu pour établir et exploiter, via une autre interface, au moins un canal de communication (42x, 42y, 42z) avec un autre aéronef (2x, 2y, 2z), notamment piloté manuellement,
- que les systèmes proxy (4x, 4y, 4z) sont conçus pour :
- de recevoir, via l'interface de communication (3x, 3y, 3z), une autorisation (Fx, Fy, Fz) délivrée par l'unité de commande (3) à l'aéronef supplémentaire concerné (2x, 2y, 2z) en vue de l'exécution d'une action, puis,
- de convertir l'autorisation (Fx, Fy, Fz) en un signal compréhensible et/ou exécutable par l'autre aéronef (2x, 2y, 2z), en particulier par son pilote, de préférence un message radio généré automatiquement ou un message texte, et de transmettre ce signal à l'autre aéronef (2x, 2y, 2z) via l'interface correspondante et un ou plusieurs canaux de communication (42x, 42y, 42z) associés au système proxy (4x, 4y, 4z), et
- que le système proxy (4x, 4y, 4z) est conçu pour recevoir et surveiller, via le même canal de communication (42x, 42y, 42z) ou via un autre canal de communication (42'x, 42'y, 42'z), et de vérifier si une confirmation (Bx, By, Bz) de l'autre aéronef (2x, 2y, 2z) confirmant l'autorisation (Fx, Fy, Fz) parvient au système proxy (4x, 4y, 4z) dans un délai prédéfini (dt) après l'envoi de l'autorisation (Fx, Fy, Fz), et, si ce n'est pas le cas, de transmettre un message négatif (Ny) à l'unité de contrôle (3).

2. Système automatisé de contrôle de vol selon la revendication 1, **caractérisé en ce que** le système proxy (4x, 4y, 4z) est conçu pour confirmer immédiatement les autorisations (Fx, Fy, Fz) qui lui parviennent via l'interface de communication (3x, 3y, 3z) et, en particulier, de transmettre une confirmation correspondante (Bx, By, Bz) à l'unité de contrôle (3) via l'interface de communication (3x, 3y, 3z).

3. Système automatisé de contrôle de vol selon l'une des revendications précédentes, **caractérisé en ce que** le système proxy (4x, 4y, 4z) est conçu pour, dans le cas où, après la transmission d'une autorisation (Fx, Fy, Fz) pour l'autre aéronef (2x, 2y, 2z) via le canal de communication (42x, 42y, 42z) ou un autre canal de communication (42'x, 42'y, 42'z) ne parvient pas au système proxy (4x, 4y, 4z) dans un délai de rappel (dt'), un rappel de l'autorisation accordée (Fx, Fy, Fz) soit envoyé à l'autre aéronef (2x, 2y, 2z) ne parvient pas au système proxy (4x, 4y, 4z) dans un délai de rappel (dt'), un rappel de l'autorisation accordée (Fx, Fy, Fz) est transmis à l'autre aéronef (2x, 2y, 2z) via le canal de communication (42x, 42y, 42z) ou un autre canal de communication (42'x, 42'y, 42'z), le délai de réponse (dt) étant de préférence inférieur à la moitié de l'intervalle de temps prédéfini (dt), et correspondant notamment à une fraction entière de l'intervalle de temps prédéfini (dt).

4. Système automatisé de contrôle de vol selon l'une des revendications précédentes, **caractérisé en ce que** le système proxy (4x, 4y, 4z) est conçu pour, dans le cas où, après la transmission d'une autorisation (Fx, Fy, Fz) pour l'autre aéronef (2x, 2y, 2z) par le canal de communication (42x, 42y, 42z) ou un autre canal de communication (42'x, 42'y, 42'z) n'arrive pas au système proxy (4x, 4y, 4z) dans le délai prédéfini (dt'), en plus du message négatif (Nb), un message de révocation (Wb) du message d'autorisation (Fx, Fy, Fz) de la part de l'autre aéronef (2x, 2y, 2z) ne parvient pas au système proxy (4x, 4y, 4z) dans le délai imparti (dt'), un message de révocation (Wb) du message d'autorisation (Fb) est transmis à l'autre aéronef (2x, 2y, 2z) via le canal de communication (42x, 42y, 42z) ou un autre canal de communication (42'x, 42'y, 42'z).

5. Système automatisé de contrôle de vol selon l'une des revendications précédentes, **caractérisé en ce que**
- **en ce que** le canal de communication (42x, 42y, 42z) ou un autre canal de communication (42'x, 42'y, 42'z), par lequel le système proxy (4x, 4y, 4z) et l'autre aéronef (2x, 2y, 2z) communiquent, est un canal radio, le système de guidage de vol automatisé (10) disposant d'antennes d'émission et de réception radio,
- que le système proxy (4x, 4y, 4z) est conçu pour détecter les informations vocales qui lui parviennent via le canal de communication (42x, 42y, 42z) ou par un autre canal de communication (42'x, 42'y, 42'z), et de les convertir, au moyen d'une reconnaissance vocale, en messages correspondants, notamment des confirmations (Bx, By, Bz), puis de les transmettre via l'interface de communication (3x, 3y, 3z), et
- que le système proxy (4x, 4y, 4z) est conçu pour convertir les autorisations (Fx, Fy, Fz) qu'il reçoit via l'interface de communication (3x, 3y, 3z) en messages audio, puis de les transmettre via le canal de communication (42x, 42y, 42z) ou un autre canal de communication (42'x, 42'y, 42'z) sous forme de messages radio à l'autre aéronef (2x, 2y, 2z).

6. Système automatisé de contrôle de vol selon l'une des revendications précédentes, **caractérisé en ce que**
- que l'unité de contrôle (3) est conçue pour traiter l'ensemble ou une partie des messages émis par l'unité de contrôle (3) et, le cas échéant, reçus par celle-ci, en particulier les autorisations (Fa, Fb, ...), qui concernent les aéronefs (1a, 1b, 1c) se trouvant dans l'espace aérien surveillé par l'unité de contrôle (3) et d'autres aéronefs (2x, 2y, 2z), au système proxy (4x, 4y, 4z) à des fins d'information, et
- que le système proxy (4x, 4y, 4z) est conçu pour générer, sur la base du message qu'il reçoit, un signal d'information compréhensible et/ou exécutable par l'autre aéronef (2x, 2y, 2z), en particulier par son pilote, de préférence un message radio généré automatiquement ou un message texte, et pour transmettre ce signal d'information via le canal de communication (42x, 42y, 42z) ou un autre canal de communication (42'x, 42'y, 42'z) à l'autre aéronef (2x, 2y, 2z) qui lui est attribué.

7. Système automatisé de contrôle de vol selon l'une des revendications précédentes, **caractérisé en ce que** l'unité de guidage (3) est conçue pour détecter lorsque plus d'un autre aéronef (2x, 2y, 2z) est en communication de données avec elle via un système proxy (4x, 4y, 4z), et dans ce cas
a) de donner instruction aux systèmes proxy (4x, 4y, 4z) de retransmettre à l'unité de contrôle (3) les données ou signaux entrants transmis via les canaux de communication respectifs (42x, 42y, 42z), et
b) de retransmettre les données ou signaux ainsi reçus et retransmis aux autres systèmes proxy (4x, 4y, 4z), de préférence uniquement à ceux (4x, 4y, 4z) qui ne sont pas en liaison de communication avec le canal de communication (42x, 42y, 42z) ou un autre canal de communication (42'x, 42'y, 42'z) par lequel les données ou signaux entrants ont été transmis, et
- les systèmes proxy (4x, 4y, 4z) étant conçus pour :
a) sur instruction de l'unité de commande (3), de retransmettre à l'unité de commande (3) les données ou signaux transmis via les canaux de communication respectifs (42x, 42y, 42z), et
b) de transmettre les données ou signaux qui leur sont transmis par l'unité de commande (3), via leurs canaux de communication respectifs (42x, 42y, 42z) ou leurs autres canaux de communication (42'x, 42'y, 42'z), aux autres aéronefs (2x, 2y, 2z) avec lesquels ils sont en liaison de données, à des fins d'information.

8. Procédé de commande d'une pluralité d'aéronefs autonomes (1a, 1b, ...), au moyen d'un système de contrôle de vol automatisé (10) comprenant une unité de contrôle (3) conçue pour commander et surveiller les aéronefs autonomes (1a, 1b, ...), l'unité de commande (3) comportant un certain nombre d'interfaces de communication de même type (3a, 3b, ...), et le système de contrôle de vol automatisé (10) établit une liaison de données entre l'unité de contrôle (3) et les aéronefs autonomes (1a, 1b, ...) via les interfaces de communication (3a, 3b, ...), l'unité de contrôle (3) transmettant, aux fins du contrôle du trafic aérien dans l'espace aérien,
- transmet aux aéronefs autonomes (1a, 1b, ...) des autorisations (Fa, Fb, ...) générées automatiquement pour l'exécution d'actions spécifiques,
- surveille le respect de ces autorisations (Fa, Fb, ...) ainsi que leur confirmation (Ba, Bb, ...) par les aéronefs (1a, 1b, ...), et
- détecte, lors du contrôle et de la surveillance du trafic aérien, si l'un des aéronefs (1a, 1b, ...) ne confirme pas, n'exécute pas ou confirme de manière erronée une autorisation accordée (Fa, Fb, ...), ou la refuse expressément a posteriori au moyen d'un message négatif (Nb),
**caractérisé en ce que** le système de contrôle aérien (10) met à disposition un certain nombre de systèmes proxy (4x, 4y, 4z), chaque système proxy (4x, 4y, 4z)
- est mis en liaison de données avec l'unité de contrôle (3) via l'une des interfaces de communication (3x, 3y, 3z), et
- établit et exploite, via une autre interface, notamment une liaison radio vocale, un canal de communication (42x, 42y, 42z) ou un autre canal de communication (42'x, 42'y, 42'z) avec un autre aéronef (2x, 2y, 2z), notamment piloté manuellement,
- que les systèmes proxy (4x, 4y, 4z),
- reçoivent, via l'interface de communication (3x, 3y, 3z), une autorisation (Fx, Fy, Fz) délivrée par l'unité de commande (3) à l'aéronef supplémentaire concerné (2x, 2y, 2z) en vue de l'exécution d'une action, puis,
- convertissent l'autorisation (Fx, Fy, Fz) en un signal compréhensible et/ou exécutable par l'autre aéronef (2x, 2y, 2z), en particulier par son pilote, de préférence un message radio généré automatiquement ou un message texte, et le transmettent via un ou plusieurs canaux de communication (42x, 42y, 42z) associés au système proxy (4x, 4y, 4z) ou d'autres canaux de communication (42'x, 42'y, 42'z) vers l'autre aéronef (2x, 2y, 2z), et
- que les systèmes proxy (4x, 4y, 4z) reçoivent et surveillent les confirmations (Bx, By, Bz) reçues de l'autre aéronef (2x, 2y, 2z) via le même canal de communication (42x, 42y, 42z) ou un autre canal de communication (42'x, 42'y, 42'z), et surveillent si une confirmation (Bx, By, Bz) de l'autre aéronef (2x, 2y, 2z) confirmant l'autorisation (Fx, Fy, Fz) parvient au système proxy (4x, 4y, 4z) dans un délai prédéfini (dt) après l'envoi de l'autorisation (Fx, Fy, Fz), et, si ce n'est pas le cas, de transmettre un message négatif (Ny) à l'unité de contrôle (3).

9. Procédé selon la revendication 8, **caractérisé en ce que** le système proxy (4x, 4y, 4z) confirme immédiatement les autorisations (Fx, Fy, Fz) qui lui sont parvenues via l'interface de communication (3x, 3y, 3z) et, en particulier, transmet une confirmation correspondante (Bx, By, Bz) à l'unité de commande (3) via l'interface de communication (3x, 3y, 3z).

10. Procédé selon la revendication 8 ou 9, **caractérisé en ce que** le système proxy (4x, 4y, 4z), dans le cas où, après la transmission d'une autorisation (Fx, Fy, Fz) pour l'autre aéronef (2x, 2y, 2z) via le canal de communication (42x, 42y, 42z) ou un autre canal de communication (42'x, 42'y, 42'z), et qu'aucune confirmation (Bx, By, Bz) de la part de cet autre aéronef (2x, 2y, 2z) ne parvient pas au système proxy (4x, 4y, 4z) dans un délai de rappel (dt'), un rappel de l'autorisation accordée (Fx, Fy, Fz) est transmis à l'autre aéronef (2x, 2y, 2z) via le canal de communication (42x, 42y, 42z) ou un autre canal de communication (42'x, 42'y, 42'z), le délai de réponse (dt') étant de préférence inférieur à la moitié de l'intervalle de temps prédéfini (dt), et correspondant notamment à une fraction entière de l'intervalle de temps prédéfini (dt).

11. Procédé selon l'une des revendications 8 à 10, **caractérisé en ce que** le système proxy (4x, 4y, 4z), dans le cas où, après la transmission d'une autorisation (Fx, Fy, Fz) pour l'autre aéronef (2x, 2y, 2z) par le canal de communication (42x, 42y, 42z) ou un autre canal de communication (42'x, 42'y, 42'z) n'est pas reçue par le système proxy (4x, 4y, 4z) dans le délai prédéfini (dt'), en plus du message négatif (Nb), une confirmation (Bx, By, Bz) de la part de l'autre aéronef (2x, 2y, 2z) ne parvient pas au système proxy (4x, 4y, 4z) dans le délai imparti (dt'), un message de révocation (Wb) du message d'autorisation (Fb) est transmis à l'autre aéronef (2x, 2y, 2z) via le canal de communication (42x, 42y, 42z) ou un autre canal de communication (42'x, 42'y, 42'z).

12. Procédé selon l'une des revendications 8 à 11, **caractérisé en ce que**
- que des messages radio sont échangés via le canal de communication (42x, 42y, 42z) entre le système proxy (4x, 4y, 4z) et l'aéronef (2x, 2y, 2z),
- **en ce que** le système proxy (4x, 4y, 4z) détecte les informations vocales qui lui parviennent via le canal de communication (42x, 42y, 42z) ou par un autre canal de communication (42'x, 42'y, 42'z), et les convertit, au moyen d'une reconnaissance vocale, en messages correspondants, notamment des confirmations (Bx, By, Bz), qu'il transmet ensuite via l'interface de communication (3x, 3y, 3z), et
- que le système proxy (4x, 4y, 4z) convertit les autorisations (Fx, Fy, Fz) qu'il reçoit via l'interface de communication (3x, 3y, 3z) et les transmet sous forme de messages radio à l'autre aéronef (2x, 2y, 2z) via le canal de communication (42x, 42y, 42z) ou un autre canal de communication (42'x, 42'y, 42'z).

13. Procédé selon l'une des revendications 8 à 12, **caractérisé en ce que**
- **en ce que** l'unité de commande (3), transmet au système proxy (4x, 4y, 4z), à des fins d'information, l'ensemble ou une partie des messages émis par l'unité de contrôle (3) et, le cas échéant, reçus par celle-ci, en particulier les autorisations (Fa, Fb, ...), concernant les aéronefs (1a, 1b, 1c) se trouvant dans l'espace aérien surveillé par l'unité de contrôle (3) et d'autres aéronefs (2x, 2y, 2z) se trouvant dans l'espace aérien surveillé par l'unité de contrôle (3), au système proxy (4x, 4y, 4z) à des fins d'information, et
- que le système proxy (4x, 4y, 4z), sur la base du message qu'il reçoit, génère un signal d'information compréhensible et/ou exécutable par l'autre aéronef (2x, 2y, 2z), en particulier par son pilote, de préférence un message radio généré automatiquement ou un message texte, et transmet ce signal d'information via le canal de communication (42x, 42y, 42z) ou un autre canal de communication (42'x, 42'y, 42'z) à l'autre aéronef (2x, 2y, 2z) qui lui est attribué.

14. Procédé selon l'une des revendications 8 à 13, **caractérisé en ce que** l'unité de commande (3) détecte lorsque plus d'un autre aéronef (2x, 2y, 2z) est en communication de données avec elle via un système proxy (4x, 4y, 4z), et dans ce cas
a) les systèmes proxy (4x, 4y, 4z) transmettent à l'unité de commande (3) les données ou signaux entrants via les canaux de communication respectifs (42x, 42y, 42z) ou les canaux de communication supplémentaires (42'x, 42'y, 42'z),
b) l'unité de commande (3) transmet les données ou signaux ainsi reçus et relayés aux autres systèmes proxy (4x, 4y, 4z), l'unité de commande (3) transmettant de préférence les données ou signaux qu'elle reçoit uniquement aux systèmes proxy (4x, 4y, 4z) qui ne sont pas en communication avec le canal de communication (42x, 42y, 42z) ou un autre canal de communication (42'x, 42'y, 42'z) par lequel les données ou signaux entrants ont été transmis,
c) les systèmes proxy (4x, 4y, 4z) transmettent les données ou signaux ainsi acheminés par l'unité de commande (3) aux autres aéronefs (2x, 2y, 2z) à des fins d'information, via les canaux de communication respectifs (42x, 42y, 42z) ou d'autres canaux de communication (42'x, 42'y, 42'z).
